# EUROPÄISCHE PATENTSCHRIFT

(11) **EP 0 008 753 B1**
(45) Veröffentlichungstag und Bekanntmachung des Hinweises auf die Patenterteilung: **16.06.1982**
(21) Anmeldenummer: 79103129.7
(22) Anmeldetag: 24.08.1979
(51) Int. Cl.: A47C 16/02

(54) **Fussstütze**
Foot support
Support de pied

(30) Priorität: 05.09.1978 DE 2838654
(43) Veröffentlichungstag der Anmeldung: 19.03.1980
(73) Patentinhaber: Lemmer, Alfred, D-8000 München 70 (DE)
(72) Erfinder: Lemmer, Alfred, D-8000 München 70 (DE)
(74) Vertreter: Schmidt-Evers, Jürgen, Dipl.-Ing.

## Beschreibung

Die Erfindung betrifft eine Fußstütze, die an einem Gestellrahmen befestigt ist, mit einer Einrichtung zur Verstellung deren Höhe im Gestellrahmen und/oder einer Einrichtung zur Verstellung deren Winkellage im Gestellrahmen und/oder einer Einrichtung zur Verstellung des Gestellrahmens in der Horizontalen: wobei die Höhenverstelleinrichtung einen an einem Ende mit der Fußstütze verbundenen und am anderen Ende am Gestellrahmen angelenkten Hebel enthält.

Fußstützen dieser Art, die gegebenenfalls mit einem elektrischen Schalter versehen sind, der durch Sitzende mit dem Fuß betätigbar ist, sind beispielsweise an Arbeitsplätzen wie insbesondere Bestückungstischen vorgesehen.

Die anatomischen Unterschiede der Sitzenden erfordern es aus arbeitsphysiologischen Gründen, daß abhängig davon die Fußstütze in ihrer Höhe und/oder in ihrer Winkellage und/ oder ihrer Horizontallage verstellbar ist. Bei herkömmlichen Fußstützen erfolgt eine derartige Verstellung dadurch, daß mittels Schraubenschlüssel oder über Flügelmuttern. in Langlöchern am Gestellrahmen geführte Schraubverbindungen gelöst werden und nach Verstellung wieder angezogen oder verriegelt werden.

Derartige Verstellungen sind ziemlich zeitaufwendig und erfordern nicht nur Kraft sondern auch handwerkliches Geschick.

Eine höhenverstellbare und in ihrer Winkellage schwenkbare Fußstütze ist aus der US-A-2 248 369 bekannt. Bei dieser Fußstütze müssen zur Höhenverstellung Flügelmuttern und zur Verstellung der Winkellage Klemmschrauben gelöst und wieder angezogen werden. Eine Betätigung der Verstelleinrichtungen im Sitzen ist nicht möglich.

Eine andere Fußstütze aus der US-A-3 577 936 bekannt. Diese Fußstütze besteht aus drei aneinander angelenkten rechteckigen Platten, wobei die untere und die mittlere Platte Zahnstangen besitzen. In diesen Zahnstangen sind Drahtbügel eingehängt, die drehbar an der obersten bzw. mittleren Platte befestigt sind. Durch Versetzen der Drahtbügel in eine andere Zahnreihe kann die Höhe und die Winkellage der Fußstütze verändert werden. Eine Verstellung im Sitzen ist aber auch hier nicht möglich, vielmehr muß der Benutzer die Fußstütze verlassen und sich zum Verstellen herabbeugen.

Da an solchen mit derartigen Fußstützen versehenen Arbeitsplätzen meist Frauen, insbesondere im Akkord, arbeiten, werden diese an sich gegebenen Verstellmöglichkeiten nicht durchgeführt.

Es ist daher Aufgabe der Erfindung, mindestens eine der Verstell-Einrichtungen so auszuführen, daß die Fußstütze in einfacher Weise ohne großen Krafaufwand aus der Sitzstellung heraus kontinuierlich verstellbar ist. Dabei soll es möglich sein, die Höhenlage zusammen mit der Winkellage zu verstellen.

Die Aufgabe wird erfindungsgemäß dadurch gelöst, daß die Höhenverstell-Einrichtung eine am Gestellrahmen befestigte Kulisse, in der eine mit der Fußstütze verbundene Stange führbar ist, eine Klemmeinrichtung an der Stange zum Festklemmen der Stange in der Kulisse und einen mit der Klemmeinrichtung verbundenen Arretierhebee zum Lösen oder Verriegeln der Klemmeinrichtung in der Kulisse aufweist.

Die Aufgabe wird auch dadurch gelöst, daß die Winkelverstell-Einrichtung eine zur Schwenkachse konzentrische Führung aufweist, sowie eine Klemmeinrichtung, durch die der Fußstützen-Halter über die Führung gegenüber dem Gestellrahmen festklemmbar ist, ein Verdrehglied zum Verdrehen der Klemmeinrichtung zu deren Lösen oder Verriegeln und einen mit dem Verdrehglied zusammenwirkenden Arretierhebel zum Verdrehen des Verstellgliedes.

Die Aufgabe wird schließlich auch dadurch gelöst, daß die Horizontalverstell-Einrichtung eine mit dem Untergrund einstückige Verankerung, an der der Gestellrahmen horizontal führbar ist, ferner eine Klemmeinrichtung zum Festklemmen des Gestellrahmens an der Verankerung und einen mit der Klemmeinrichtung zusammenwirkenden Arretierhebel zum Lösen oder Verriegeln der Klemmeinrichtung aufweist.

Vorzugsweise hat dabei die Fußstütze für die Höhenverstell- und für die Winkelverstell-Einrichtung einen einzigen gemeinsamen Arretierhebel.

Zur Erleichterung des Verstellvorganges kann bei der Höhenverstell-Einrichtung, gegebenenfalls auch der Horizontalverstell-Einrichtung, eine eine Federkraft ausübende Federeinrichtung vorgesehen sein, die vorzugsweise am Gestellrahmen befestigt ist und z. B. durch mindestens eine Schrauben- oder durch eine Blattfeder gebildet ist.

Um eine kontinuierliche Verstellbarkeit zu erreichen, ist vorzugsweise zumindest die Klemmeinrichtung der Höhenverstell-Einrichtung als Exzentermechanismus ausgebildet, während die Klemmeinrichtung der Winkellage-Verstelleinrichtung als Schraubenmechanismus ausgebildet ist. Die Klemmeinrichtungen weisen dabei jeweils zwei Teile auf, deren einer durch den gemeinsame Arretierhebel zum Lösen bzw. zum Verriegeln der Klemmeinrichtung verdrehbar ist, während deren anderer Teil an der zu verstellenden Einrichtung unverdrehbar gehal. tert ist.

Um zu erreichen, daß die Fußstütze bei entsprechend gelöster Klemmeinrichtung unabhängig von der Verstellung in Höhenrichtung in Winkelrichtung verstellbar ist, ist sie um ihre Halterung und Führung in Höhenrichtung verschwenkbar.

Vorzugsweise ist die Fußstütze beidseitig geführt, wobei die Klemmeinrichtung an einer Seite der Fußstütze vorgesehen ist und dort der Arretierhebel in den Handbereich der die Fußstütze benutzenden Person ragt.

Die Erfindung wird anhand des in der Zeichnung dargestellten Ausführungsbeispiels näher erläutert. Es zeigen:
Figur 1 perspektivisch eine erfindungsgemäß ausgebildete Fußstütze mit sowohl Höhenverstell- als auch Winkelverstell- und Horizontalverstell-Einrichtung,
Figur 2 in Aufsicht die Fußstütze gemäß Figur 1,
Figur 3 den Schnitt 111-111 in Figur 2,
Figur 4 in Explosionsdarstellung die kombinierte Höhenverstell- und Winkelverstell-Einrichtung der Fußstütze in Figur 1.

Figur 1 zeigt perspektivisch eine erfindungsgemäß ausgebildete Fußstütze 1, die in einem Gestellrahmen 2 befestigt ist, wobei eine Höhenverstell-Einrichtung 3, eine Winkelverstell-Einrichtung 4 sowie eine Horizon-talverstell-Einrichtung 5 vorgesehen sind, die von einem einzigen Arretierhebel 6 aus betätigbar, d. h. lösbar und verriegelbar sind, um so die Fußstütze 1 in einer für den Benutzer geeigneten Lage einzustellen.

Der Gestallrahmen 2 weist einen steifen oder starren Grundrahmen 21 auf, an dem mit der Fußstütze 1 verbundene Hebel 22 um Schwenkpunkte 23 verschwenkbar sind. Am Grundrahmen 21 ist im wesentlichen an dem den Schwenkpunkten 23 entgegengesetzten Enden und der Fußstütze 1 zugeordneten Enden in jedem Hebelbereich eine Kulisse 24 einstückig angebracht. In der Kulisse 24 ist eine mit dem Hebel 22 verbundene Halterung der Fußstütze 1 verklemmbar geführt, wobei die Verstellung mittels der Höhenverstell-Einrichtung 3 erfolgt. Die Führung der Fußstütze 1 in der Kulisse 24 erfolgt mittels einer durch den Hebel 22 greifenden und gegenüber der Fußstütze 1 relativ nicht bewegbaren Stange 31. An beiden Enden der Stange 31 ist ein außerhalb der Kulissen 24 liegender Anschlag 32 vorgesehen, deren mindestens einer verstellbar ist mittels beispielsweise einer Gewindescheibe 32a und einer Gegenmutter 32b, die auf ein Gewinde 31 a der Stange 31 aufschraubbar und dort festlegbar sind. Zwischen dem Anschlag 32 bzw. der Kulisse 24 und der Fußstütze 1 bzw. dem verschwenkbaren Hebel 22 ist eine Klemmeinrichtung vorgesehen, die durch Verschwenken des Arretierhebels 6 lösbar und verriegelbar ist. Beim dargestellten Ausführungsbeispiel besteht diese Klemmeinrichtung aus einem Exzentermechanismus 33, deren einer Teil 34 mit dem Arretierhebel 6 drehfest verbunden ist und deren anderer Teil 35 mit dem Hebel 22 drehfest verbunden ist.

Die drehfeste Verbindung zwischen dem einen Exzenterteil 34 und dem Arretierhebel 6 erfolgt über ein am Unterende des Arretierhebels 6 angebrachtes Flachstück 61, das in eine entsprechend ausgebildete Nut oder Vertiefung 34a des Exzenterteils 34 eingreift. Die drehfeste Verbindung zwischen dem anderen Exzenterteil 35 und dem schwenkbaren Hebel 22 erfolgt dadurch, daß am Exzenterteil 35 ein Zylinderansatz 35a mit Abflachung 35b vorgesehen ist, der in eine entsprechend Öffnung 22a des schwenkbaren Hebels 22 eingreift.

Im verriegelten oder verklemmten Zustand der Klemmeinrichtung bzw. des Exzentermechanismus 33 liegen die Vorsprünge der Exzenterteile 34, 35 so aufeinander, daß dadurch eine Spreizkraft auf die Kulissen 24 gegen die an der Stange 31 angebrachten Anschläge 32 ausgeübt wird, die so stark ist, daß die Fußstütze 1 durch die Fußkraft des Sitzenden nicht mehr auf- und abverschiebbar ist.

Bei Lösen oder Entriegeln der Klemmeinrichtung, was durch Verdrehen des Arretierhebels 6 derart, daß die Vorsprünge eines Exzenterteils in die Vertiefungen des anderen Exzenterteils eingreifen, erreicht wird, wird diese Speizwirkung zumindest so weit aufgehoben, daß durch Einwirkung des Sitzenden auf die Fußstütze 1 diese in der Kulisse 24 nach oben oder nach unter verschiebbar ist.

Die Größe der zur Verklemmung notwendigen Kraft wird durch Festlegen des Abstandes der Anschläge 32 an der Stange 31 erreicht, was lediglich ein einziges Mal durchgeführt werden muß, wobei im übrigen nur noch gegebenenfalls eine Nachstellung erfolgen muß.

Selbstverständlich ist es möglich, den Abstand der Anschläge 32 an der Stange 31 auch auf andere Weise einstellbar zu gestalten, beispielsweise mittels einer über eine Splintsicherung an der Stange 31 anbringbare Kronenmutter oder dergleichen. Bei genügender Steife des Gestellrahmens 2 insbesondere des Abstandes der beiden die Höhenführung übernehmenden Kulissen 24, kann die Klemmwirkung auch lediglich durch die mittels des Exzentermechanismus 33 ausgeübte Spreizkraft erreicht werden.

Zur Schonung der Flächen der Kulisse 24, des Anschlags 32 und des Exzentermechanismus 33 ist vorzugsweise zwischen diesen Teilen eine breite Auflagefläche vorgesehen, was beispielsweise auch mittels einer Unterlegscheibe 36 sichergestellt werden kann, oder auch durch eine entsprechende. Bemessung der Teile, wie das bei der Gewindescheibe 32a dargestellt ist.

Um eine gleichzeitige, kontinuierliche Verstellung der Winkellage der Fußstütze durch Betätigung eines einzigen Arretierhebels 6 zu erreichen, ist die Winkelverstell-Einrichtung 4 vorteilhaft, wie dargestellt, ausgebildet.

Die Winkelverstell-Einrichtung weist einen vom Arretierhebel 6 geführten Drehhebel 41 auf, der mit dem verdrehbaren Teil 43 eines Gewindemechanismuses 42 drehfest verbunden ist. Beim dargestellten Ausführungsbeispiel ist das mit dem Drehhebel 41 verbundene Teil 43 des Gewindemechanismuses 42 ein Gewindestück, das ähnlich einer Mutter ausgebildet ist. Die Verbindung zwischen dem Arretierhebel 6 und dem Drehhebel 41 erfolgt über einen Ansatz 62 am Arretierhebel 6, vorzugsweise an dessen Flachstück 61, wobei der Ansatz 62 in ein entsprechend ausgebildetes Langloch 41 a des Drehhebels 41 eingreift. Der nicht verdrehbare Teil 44 des Gewindemechanismuses 42 ist dabei als Gewindegegenstück in Form einer Schraube ausgebildet. Durch Drehung des Gewindestück-Teils 43 mittels des Drehhebels 41 gegenüber dem Gewindegegenstück-Teil 44 wird die Fußstütze 1 am Hebel 22, durch den das Gewindegegenstück-Teil 44 über eine Öffnung 22b geführt ist, verriegelt oder verklemmt bzw. entriegelt oder gelöst, abhängig von der Verschwenkungsbewegung des Arretierhebels 6.

Die Verschwenkung der Fußstütze 1 gegenüber dem Gewindemechanismus 42 erfolgt über mit beispielsweise Schrauben 111 an der Fußstütze 1 befestigte Fußstützen-Halter 12, die beim dargestellten Ausführungsbeispiel als Winkel ausgebildet sind. Um Fertigungstoleranzen bei den Fußstützen 1 Rechnung zu tragen, sind die Schrauben 111 durch Langlöcher 12a des Fußstützen-Halters 12 geführt. Im anderen Winkel des Fußstützen-Halters 12 ist eine zur Schwenkachse des Fußschalters konzentrische Führung vorgesehen, die als konzentrisches Langloch 12b ausgebildet ist und in die das Gewindegegenstück-Teil so eingreift, daß es in diesem bei gelöstem Gewindemechanismus 42 verschiebbar ist, ohne daß es gedreht werden könnte, was dadurch erreicht ist, daß das Gewindegegenstück-Teil 44 einen Halsabschnitt 44a mit Rechteckquerschnitt besitzt, dessen Abmessung dem des konzentrischen Langloches 12b entspricht. Zur Verschwenkung der Fußstütze 1 um eine Schwenkachse, die durch die Achse der Stange 31 gebildet ist, weist der Fußstützen-Halter 12 einen Ansatz 13 auf, der die Winkelseite verlängert, die das Langloch 12b aufweist, und der einen Durchtritt 13a dür die Stange 31 besitzt.

Zur Unterstützung der Abstandshalterung zwischen den Fußstützen-Haltern 12 und zum Aufrechterhalten möglichst gleicher Spreizkräfte im entriegelten und im verriegelten Zustand ist zwischen den Fußstützen-Haltern 12, die Stange 31 umgebend, eine Hülse 114 vorgesehen, die mit der Fußstütze 1 verschwenkbar ist und die zumindest an den Ansätzen 13 anliegt, gegebenenfalls auch in diese eingreift.

Um die Klemmkraft zwischen den beiden Teilen 43, 44 des Gewindemechanismuses 42 so einstellen zu können, daß eine sichere Klemmwirkung bei einer Bewegung des Arretierhebels 6 erreicht wird, wobei diese Bewegung ja beim dargestellten Ausführungsbeispiel auch gleichzeitig die Klemmwirkung bei der Höhenverstell-Einrichtung 3 bewirkt, ist der Drehhebel 41 in seiner Winkellage gegenüber dem Gewindestück-Teil 43 des Gewindemechanismuses 42 verstellbar. Dies wird dadurch erreicht, daß im Drehhebel 41 in zur Drehachse konzentrischen Langlöchern 41 b Schrauben 45 führbar sind, die in entsprechende Gewindelöcher 43a des Gewindestück-Teils 43 eingreifen, wobei derartige Gewindelöcher 43 a mit regelmäßigen Winkelabständen an der dem Drehhebel 41 zugewandten Stirnseite des Gewindestück-Teils 42 vorgesehen sind. Zur besseren Führung des Gewindegegenstück-Teils 44 im Gewindestück-Teil 43 besitzt letzteres einen durch den Drehhebel 41 hindurchragenden Ansatz 43b. Die Zusammenwirkung zwischen der Höhenverstell-Einrichtung 3 und der Winkelverstell-Einrichtung 4 kann durch Vorsehen einer Zwischenscheibe 37 verbessert werden, die einerseits drehfest an dem mit dem Hebel 22 drehfest verbundenen Teil 35 des Exzentermechanismuses 33 angreift und die andererseits drehfest an dem Gewindegegenstück-Teil 44 des Gewindemechanismuses 42 angreift.

Die Horizontalverstell-Einrichtung 5 (Fig. 1) ist im wesentlichen in einer ähnlichen Weise ausgebildet und kann dabei eine Klemmeinrichtung besitzen, die entweder als Exzentermechanismus oder als Schraubmechanismus oder als Knebelmechanismus ausgebildet ist, wobei die Verdrehung des die Klemmung bewirkenden Teiles über einen Hebel 51 erfolgt, der mit dem Arretierhebel 6 verbunden ist und vorzugsweise an einem Ansatz 63 des Flachstücks 61 schwenkbar befestigt ist. Je nach verwendetem Mechanismus werden dabei eine am Untergrund befestigte Verankerung und der Grundrahmen 21 durch Zusammendrücken oder Auseinanderspreizen gegeneinander verklemmt oder verriegelt.

Zur Unterstützung des Sitzenden bei der Verstellung der Fußstütze 1 nach Lösen der jeweiligen Klemmeinrichtung durch Verschwenken des Arretierhebels 6 ist insbesondere eine mit der Höhenverstell-Einrichtung 3 zusammenwirkende Federeinrichtung 7, wie z. B. Schrauben- oder Blattfedern vorgesehen, die eine Federkraft so ausübt, daß bei gelöster Klemmeinrichtung die Fußstütze nach oben zum Oberende der Kulisse 24 zwangsbewegt wird. In ähnlicher Weise kann eine Federeinrichtung zur Zwangsbewegung des Gestellrahmens 2 in Horizontalrichtung auf den Bediener zu erfolgen, wenn die Klemmeinrichtung für die Horizontalverstell-Einrichtung 5 gelöst oder entriegelt ist. Die Federeinrichtung 7 ist dabei vorzugsweise am Gestellrahmen selbst befestigt, kann jedoch selbstverständlich auch am Untergrund befestigt sein. Die Befestigung und die Wirkungsweise der Federeinrichtung 7 ist insbesondere in Fig. 3 erkennbar. Bei dem dort dargestellten Ausführungsbeispiel besitzen sowohl der Grundrahmen 21 als auch der schwenkbare Hebel 22 sie verbindende Querstreben 25 bzw. 26. Beim dargestellten Ausführungsbeispiel ist an der Querstrebe 26 der Hebel 22 ein Hubkolben 71 befestigt, dessen Kolbenstange 72 von einer im Inneren des Hubkolbens 71 angeordneten Feder 73 nach unten gegen die Querstrebe 25 des Grundrahmens 21 gedrückt wird, um so den Hebel 22 gegenüber dem Grundrahmen 21 nach oben zu verschwenken. Das Unterende der Kolbenstange 72 ist dabei vorzugsweise gegenüber der Querstrebe 25 über Rollen 74 angelenkt. Selbstverständlich kann die Einwirkung der Federeinrichtung auch auf den Untergrund selbst erfolgen. Außerdem kann statt der Feder 73 auch eine andere die Federkraft ausübende Einrichtung vorgesehen sein, wie beispielsweise ein hydraulischer Hubkolben oder dergleichen. Beim dargestellten Ausführungsbeispiel sind zwei derartige Federeinrichtungen 7 jeweils nahe den Hebeln 22 vorgesehen. Selbstverständlich kann auch eine einzige Federeinrichtung 7 vorgesehen sein, die sich dann vorzugsweise in der Mitte der Querstrebe 26 befindet, es können auch mehr als zwei Federeinrichtungen 7 vorgesehen sein. Die Federeinrichtungen 7 können auch an der Außenseite der Hebel 22 vorgesehen sein, wenn dies zweckmäßig ist.

Da die Klemmeinrichtungen eine gewisse axiale Länge beanspruchen, ist die Anlenkung zwischen dem den Klemmeinrichtungen benachbarten Hebel 22 am Grundrahmen 21 so ausgebildet, daß diese axiale Länge ausgeglichen ist. Dies wird beispielsweise durch eine am Schwenkpunkt 23 vorgesehene Hülse 27 erreicht, kann aber auch durch eine Verkröpfung des Hebels 22 erreicht werden.

Außerdem ist es nicht notwendig, daß die Verankerung der Horizontalverstell-Einrichtung ortsfest mit dem Raumboden verbunden ist, an dem die Fußstütze 1 angeordnet werden soll, es kann auch ein entsprechend ausgebildetes Untergestell vorgesehen sein.

Wie insbesondere in Fig. 3 dargestellt und auch aus Fig. 1 entnehmbar, weist die Fußstütze zwei gegeneinander verschwenkbare Teile 11 und 10 auf, auf deren oberen Teil 11 eine Fußauflage 113 beispielsweise aus Gummi vorgesehen sein kann. Das untere wannenartige Teil der Fußstütze 1 kann darin elektrische Fußschalter 14 oder dergleichen enthalten, um abhängig von einer Betätigung andere Vorrichtungen elektrisch auslösen zu können, was zum Beispiel bei Bestückungstischen üblich ist. Die Betätigung des Fußschalters 14 erfolgt durch Verschwenken des oberen Teils 11 gegenüber dem unteren Teil 10 derart, daß ein Betätigungshebel des Fußschalters 14 betätigt wird.

Vorteilhaft ist dabei die Fußstütze 1 so ausgebildet, daß dann, wenn die Fußstütze 1 verstellt wird, der Fußschalter 14 keine Wirkung auf die ansonsten betätigbare Vorrichtung ausübt. Dies kann entweder dadurch erreicht werden, daß abhängig von einer Verschwenkbewegung des Arretierhebels 6 der Stromkreis zur Vorrichtung unterbrochen wird, oder daß andererseits die zur Verschwenkung der beiden Teile 11 und 10 erforderliche Kraft so ist, daß sie deutlich größer ist als zumindest die zur Winkelbewegung der Fußstütze erforderlichen Kraft, wenn die Klemmeinrichtung der Winkelverstell-Einrichtung 4 durch Verschwenken des Arretierhebels 6 gelöst ist.

Der Betrieb der erfindungsgemäßen Fußstütze sei bei dem Ablösevorgang bei im Akkord arbeitenden Frauen erläutert. Die den Sitzplatz einnehmende Frau stellt ihre Füße auf die Fußstütze 1 und löst mittels des Arretierhebels 6 sämtliche Klemmeinrichtungen und verschiebt nun, gegebenenfalls gegen die Kraft von Federeinrichtungen, wie der Federeinrichtung 7, die Fußstütze 1 so lange in Winkelrichtung, in Höhenrichtung und in Horizontalrichtung, bis die ihr zusagende bequeme Lage erreicht ist, woraufhin sie den Arretierhebel 6 lediglich in die andere Richtung zurückverschwenkt, in der die Klemmeinrichtungen wieder alle verriegelt sind. Dadurch, daß der Arretierhebel 6 in den Handbereich der Sitzenden reicht, kann auf die Klemmeinrichtungen mit großer Hebelkraft eingewirkt werden, wodurch eine sehr gute Klemmwirkung bei den verschiedenen Klemmeinrichtungen erreicht werden kann, selbst dann, wenn die die Schwenkbewegung durchführende Person, beispielsweise eine Frau, relativ schwach ist. Der ganze Verstellvorgang kann in wenigen Sekunden durchgeführt werden, so daß er auch von im Akkord arbeitenden Frauen durchgeführt werden kann, ohne daß sie Einkommensverluste befürchten müssen. Darüberhinaus erhöht eine bequeme Fußstellung, die gegebenenfalls auch während der gesamten Arbeitszeit mehrfach verändert werden kann, auch die Produktivität, da die arbeitende Person eine ihr angenehme bequeme Sitzstellung einnehmen kann.

Abschließend ist noch zu bemerken, daß eine kontinuierliche Verstellbarkeit der Fußstütze 1 in Winkelrichtung und Höhenrichtung mit nur dem Exzentermechanismus 33 alleine nicht erreicht werden kann, da, wie Versuche der Erfinder ergeben haben, eine derartige Arretierung für beide Verstellungen nicht ausreicht. Zwar hätte eine Reibzahnung eine derartige Verstellung in sowohl Winkelrichtung als auch Höhenrichtung mit einem einzigen Exzentermechanismus erreichen können, jedoch wäre dadurch keine kontinuierliche Verstellung erreichbar, abgesehen davon, daß die Fertigung von Reibzahnungen, insbesondere mit feiner Zahnteilung, sehr aufwendig und damit teuer wäre.

Die Erfindung gibt also eine Fußstütze an, bei eine Verstellbarkeit in Winkelrichtung, in Höhenrichtung und in Horizontalrichtung mittels eines einzigen Arretiervorgangs auslösbar und beendbar ist, wobei die Verstellung kontinuierlich und die Verriegelung und Entriegelung mit geringem Kraftaufwand im Sitzen durchführbar ist. Diese Fußstütze kann transportabel sein und dabei gegebenenfalls am Gestellrahmen 2 befestigbare Füße aufweisen oder auch an fest eingerichteten Arbeitsplätzen orsfest vorgesehen sein.

## Patentansprüche

1. Fußstütze (1), die an einem Gestellrahmen (2) befestigt ist, mit einer Höhenverstell-Einrichtung (3) zur Verstellung ihrer Höhe im Gestellrahmen (2), die einen an einem Ende mit der Fußstütze (1) verbundenen und am anderen Ende am Gestellrahmen (2) angelenkten Hebel (22) enthält, dadurch gekennzeichnet, daß die Höhenverstell-Einrichtung (3) aufweist:
a) eine am Gestellrahmen (2) befestigte Kulisse (24), in der eine mit der Fußstütze (1) verbundene Stange (31) führbar ist,
b) eine Klemmeinrichtung (32, 33) an der Stange (31) zum Festklemmen der Stange (31) in der Kulisse (24), und
c) einen mit der Klemmeinrichtung (32, 33) verbundenen Arretierhebel (6) zum Lösen oder Verriegeln der Klemmeinrichtung (32, 33) in der Kulisse (24).

2. Fußstütze nach Anspruch 1, gekennzeichnet durch eine Höhenverstellkraft im wesentlichen nach oben ausübende Federeinrichtung (7).

3. Fußstütze nach Anspruch 1 oder 2, dadurch gekennzeichnet, daß die Klemmeinrichtung (32, 33) einen Exzentermechanismus (33) enthält, an dessen einem Teil (34) der Arretierhebel (6) zu dessen Verdrehung angebracht ist, dessen anderer Teil (35) gegenüber dem am Gestellrahmen (2) angelenkten Hebel (22) drehfest ist und durch die die Stange (31) axial geführt ist, wobei in der Verriegelungsstellung durch einerseits die Stange (31) und andererseits den Exzentermechanismus (33) entgegengesetzt wirkende Kräfte zur Festklemmung in der Kulisse (24) ausgeübt werden.

4. Fußstütze nach Anspruch 3, gekennzeichnet durch einen an der Stange (31) festlegbaren Anschlag (32) auf der dem Exzentermechanismus (33) gegenüberliegenden Seite der Kulisse (24).

5. Fußstütze nach Anspruch 3 oder 4, dadurch gekennzeichnet, daß der eine Teil (34) des Exzentermechanismuses (33) an der dem anderen Teil (35) entgegengesetzten Seite eine Aufnahme oder Nut (34a) für den Arretierhebel (6) besitzt.

6. Fußstütze, die an einem Gestellrahmen (2) befestigt ist, insbesondere nach einem der Ansprüche 1 bis 5, mit einer Winkelverstell-Einrichtung (4) zur Verstellung der Winkellage der Fußstütze (1) im Gestellrahmen (2), die einen Fußstützenhalter (12) aufweist, der um eine Achse schwenkbar ist, dadurch gekennzeichnet, daß die Winkelverstell-Einrichtung (4) aufweist
a) eine zur Schwenkachse konzentrische Führung (12b),
b) eine Klemmeinrichtung (42), durch die der Fußstützenhalter (12) über die konzentrische Führung (12b) gegenüber dem Gestellrahmen (2) festklemmbar ist,
c) ein Verdrehglied (41) zum Verdrehen der Klemmeinrichtung (42) zu deren Lösen oder Verriegeln und
d) einen mit dem Verdrehglied (41) zusammenwirkenden Arretierhebel (6) zum Verdrehen des Verstellgliedes (41).

7. Fußstütze nach Anspruch 6, dadurch gekennzeichnet, daß die Klemmeinrichtung (42) gebildet ist durch ein Gewindestück-Teil (43) und ein Gewindegegenstück-Teil (44), deren eines in der konzentrischen Führung (12b) aufgenommen und in ihr führbar ist, wobei das Gewindestück-Teil (43) oder das Gewindegegenstück-Teil (44) durch den Gestellrahmen (2) ragt und in das jeweils andere Teil (44, 43) eingreift, und das Verdrehglied (41) entweder das Gewindestück-Teil (43) oder das Gewindegegenstück-Teil (44) verdreht, wobei das jeweils andere Teil (44, 43) unverdrehbar geführt ist.

8. Fußstütze nach Anspruch 6 oder 7 und einem der Ansprüche 1 bis 5, dadurch gekennzeichnet, daß ein einziger Arretierhebel (6) vorgesehen ist.

9. Fußstütze nach Anspruch 8, dadurch gekennzeichnet, daß das Verdrehglied ein Drehhebel (41) ist, der mit dem verdrehbaren Teil (43) der Klemmeinrichtung (42) einstückig ist und in den ein ihn in Drehrichtung mitnehmendes Teil des Arretierhebels (6) eingreift.

10. Fußstütze nach Anspruch 9, dadurch gekennzeichnet, daß das Mitnehmende Teil ein mit dem Arretierhebel (6) einstückiger Vorsprung (62) ist, das in ein Langloch (41 a) des Drehhebels (41) eingreift.

11. Fußstütze nach Anspruch 9 oder 10, dadurch gekennzeichnet, daß eine Verbindung (45, 41 b, 43a) bei Lösung eine relative Lageänderung zwischen dem Drehhebel (41) und dem verdrehbaren Teil (43) der Klemmeinrichtung (42) ermöglicht.

12. Fußstütze nach einem der Ansprüche 6 bis 11, dadurch gekennzeichnet, daß die konzentrische Führung ein Langloch (12b) ist und das unverdrehbare Teil (44) der Klemmeinrichtung (42) einen in dem Langloch (12b) führbaren, an dessen Breitenabmessungen angepaßten Ansatz (44a) besitzt.

13. Fußstütze nach einem der Ansprüche 8 bis 12, dadurch gekennzeichnet, daß der Fußstützen-Halter (12) durch an der Fußstütze (1) befestigbare Winkel gebildet ist, die durch eine von der Stange (31) getrennten Hülse (14) beabstandet miteinander verbunden sind.

14. Fußstütze nach Anspruch 13, dadurch gekennzeichnet, daß die Hülse (14) die Stange (31) umgibt.

15. Fußstütze nach einem der Ansprüche 8 bis 14, gekkennzeichnet durch eine Zwischenscheibe (37), die einerseits an dem unverdrehbaren Teil (35) des Exzentermechanismus (33) und andererseits an dem unverdrehbaren Teil (44) der Klemmeinrichtung (42) jeweils unverschwenkbar angreift.

16. Fußstütze, die an einem Gestellrahmen (2) befestigt ist, insbesondere nach einem der Ansprüche 1 bis 5 und/oder einem der Ansprüche 6 bis 15, mit einer Horizontalverstell-Einrichtung (5) zur Verstellung des Gestellrahmens (2) in der Horizontalen, dadurch gekennzeichnet, daß die Horizontalverstell-Einrichtung (5) aufweist
a) eine mit dem Untergrund einstückige Verankerung, an der der Gestellrahmen (2) horizontal führbar ist,
b) eine Klemmeinrichtung zum Festklemmen des Gestellrahmens (2) an der Verankerung, und
c) einen mit der Klemmeinrichtung zusammenwirkenden Arretierhebel (6) zum Lösen oder Verriegeln der Klemmeinrichtung.

17. Fußstütze nach Anspruch 16, und einem der Ansprüche 1 bis 15, dadurch gekennzeichnet, daß ein einziger Arretierhebel (6) vorgesehen ist.

18. Fußstütze nach Anspruch 16 oder 17, dadurch gekennzeichnet, daß die Klemmeinrichtung ein Exzentermechanismus ist.

19. Fußstütze nach Anspruch 16 oder 17, dadurch gekennzeichnet, daß die Klemmeinrichtung ein Knebelmechanismus ist.

20. Fußstütze nach einem der Ansprüche 17 bis 19, dadurch gekennzeichnet, daß der Arretierhebel (6) mit dem zum Verriegeln verdrehbaren Teil der Klemmeinrichtun über einen gelenkig befestigten Hebel (51) verbunden ist.

21. Fußstütze nach einem der Ansprüche 16 bis 20, gekennzeichnet durch eine Horizontalverstellkraft ausübende Federeinrichtung (7).

22. Fußstütze nach Anspruch 2 und/oder 21, dadurch gekennzeichnet, daß die Federeinrichtung (7) am Gestellrahmen (2) befestigt ist.

23. Fußstütze nach einem der Ansprüche 1 bis 22, dadurch gekennzeichnet, daß die Fußstütze (1) beidseitig geführt ist, wobei mindestens eine der Verstell-Einrichtungen (3, 4, 5) an einer der Seiten vorgesehen ist.

24. Fußstütze nach einem der Ansprüche 1 bis 23, dadurch gekennzeichnet, daß der Arretierhebel (6) in den Handbereich einer die Fußstütze (1) benutzenden Person ragt.

25. Fußstütze nach einem der Ansprüche 1 bis 24, dadurch gekennzeichnet, daß die Fußstütze (1) mindestens einen nach Verriegelung der Fußstütze (1) durch Fußdruck betätigbaren Fußschalter (14) enthält.

26. Fußstütze nach Anspruch 25, dadurch gekennzeichnet, daß bei mindestens einer gelösten Klemmeinrichtung vom Fußschalter (14) kein Betätigungssignal weitergebbar ist.

## Revendications

1. Un repose-pieds (1) fixé à un châssis (2) comprenant un mécanisme d'ajustage vertical (3) pour ajuster la hauteur du repose-pieds dans le châssis (2), ce mécanisme comprenant un levier (22) joint d'un côté au repose-pieds (1) et articulé de l'autre côté au châssis (2) caractérisé en ce que le mécanisme d'ajustage vertical (3) comprend:
a) une coulisse (24) fixée au châssis (2) dans laquelle une barre (31) jointe au repose-pieds (1) peut être guidée,
b) un dispositif de serrage (32, 33) à la barre (31) pour serrer la barre (31) dans la coulisse (24) et
c) un levier d'arrêt (6) relié au dispositif de serrage (32, 33) pour desserrer ou verrouiller le dispositif de serrage (32, 33) dans la coulisse (24).

2. Un repose-pieds selon revendication 1, caractérisé par un dispositif à ressort (7) exerçant essentiellement une force d'ajustage vertical vers le haut.

3. Un repose-pieds selon revendication 1 ou 2 caractérisé en ce que le dispositif de serrage (32, 33) comprend un mécanisme excentrique (33), le levier d'arrêt (6) étant fixé à une partie (34) de celui-ci pour sa torsion, l'autre partie (35) du mécanisme étant résistante à la torsion par rapport au levier (22) joint au châssis (2), la barre (31) étant guidée dans le sens del'axe par ce dispositif de serrage (32, 33), et dans la position de verrouillage il y a d'un côté la barre (31 ) et de l'autre côté le mécanisme excentrique (33) exerçant des forces agissant dans le sens inverse pour le serrage dans la coulisse (24).

4. Un repose-pieds selon revendication 3 caractérisé par une butée (32) fixable sur la barre (31) du côté de la coulisse (24) opposé au mécanisme excentrique (33).

5. Un repose-pieds selon revendication 3 ou 4 caractérisé en ce que l'une partie (34) du mécanisme excentrique (33) possède sur le côté opposé de l'autre partie (35) une empreinte ou rainure (34a) pour le levier d'arrêt (6).

6. Un repose-pieds fixé à un châssis (2), tout particulièrement selon une des revendications 1 à 5, comprenant un dispositif d'ajustage angulaire (4) pour ajuster la position d'angle du repose-pieds (1) dans le châssis (2), pourvu d'une butée pour le repose-pieds (12) pivotant autour d'un axe, caractérisé en ce que le dispositif d'ajustage (4) est pourvu
a) d'un guide (12b) concentrique au pivot
b) d'un dispositif de serrage (42) au moyen duquel la butée du repose-pieds (12) peut être fixée par le guide (12b) concentrique opposé au châssis (2),
c) d'un élément de torsion (41) pour ajuster le dispositif de serrage (42) afin qu'il soit desserré ou verrouillé et
d) d'un levier d'arrêt (6) concourant avec l'élément de torsion (41) pour ajuster celui-ci.

7. Un repose-pieds selon revendication 6 caractérisé en ce que le dispositif de serrage (42) est formé par une partie de la pièce filetée (43) et un pendant de la pièce filetée (44), dont une partie est reçue et guidée dans le guide concentrique (12b), la partie de la pièce filetée (43) ou le pendant de la pièce filetée (44) saillant à travers le châssis (2) et se mettant en prise respectivement dans l'autre partie (44, 43), et l'élément de torsion (41) ajustant ou la partie de la pièce filetée (43) ou le pendant de la pièce filetée (44), l'autre partie (44, 43) étant respectivement guidée sans torsion.

8. Un repose-pieds selon revendication 6 ou 7 et une des revendications 1 à 5 caractérisé en ce qu'un levier d'arrêt (6) est prévu.

9. Un repose-pieds selon revendication 8 caractérisé en ce que l'élément de torsion est un levier tournant (41), formant une seule pièce avec la partie de torsion (43) du dispositif de serrage (42) et dans lequel est en prise une partie du levier d'arrêt (6) entraînant le levier tournant (41) dans le sens de rotation.

10. Un repose-pieds selon revendication 9 caractérisé en ce que la partie entraînante est une partie en saillie (62) formant une seule pièce avec le levier d'arrêt (6) qui est en prise dans un trou longitudinal (41 a) du levier tournant (41 ).

11. Un repose-pieds selon revendication 9 ou 10 caractérisé en ce qu'un assemblage (45, 41b, 43a) admet durant le desserrage un changement de position relatif entre le levier tournant (41) et la partie de torsion (43) du dispositif de serrage (42).

12. Un repose-pieds selon une des revendications 6 à 11 caractérisé en ce que le guide concentrique est un trou longitudinal (12b) et que la partie sans torsion (44) du dispositif de serrage (42) possède une partie en saillie (44a) guidée dans le trou longitudinal (12b) et adaptée à la largeur de celui-ci.

13. Un repose-pieds selon une des revendications 8 à 12 caractérisé en ce que la butée du repose-pieds (12) est formée par des cornières fixées au repose-pieds (1), qui sont jointes à distance par une douille (14) détachée de la barre (31 ).

14. Un repose-pieds selon revendication 13 caractérisé en ce que la douille (14) entoure la barre (31).

15. Un repose-pieds selon une des revendications 8 à 14 caractérisé en ce qu'une rondelle d'écartement (37) agissant de façon non-pivotante respectivement d'un côté sur la partie sans torsion (35) du mécanisme excentrique (33) et de l'autre côté sur la partie sans torsion (44) du dispositif de serrage (42).

16. Un repose-pieds étant fixé à un châssis (2), en particulier selon une des revendications 1 à 5 et/ou une des revendications 6 à 15, comprenant un dispositif d'ajustage horizontal (5) pour un ajustage horizontal du châssis (2), caractérisé en ce que le dispositif d'ajustage horizontal (5) est pourvu
a) d'un ancrage formant une seule pièce avec le soubassement, le châssis (2) pouvant être . guidé dans le sens horizontal de cet ancrage,
b) d'un dispositif de serrage pour fixer le châssis (2) à l'ancrage et
c) d'un levier d'arrêt (6) concourant avec le dispositif de serrage pour desserrer ou verrouiller de dispositif de serrage.

17. Un repose-pieds selon revendication 16 et une des revendications 1 à 15 caractérisé en ce qu'un seul levier d'arrêt (6) est prévu.

18. Un repose-pieds selon revendication 16 ou 17 caractérisé en ce que le dispositif de serrage est un mécanisme excentrique.

19. Un repose-pieds selon revendication 16 ou 17 caractérisé en ce que le dispositif de serrage est un mécanisme à garret.

20. Un repose-pieds selon une des revendications 17 à 19 caractérisé en ce que le levier d'arrêt (6) est relié à la partie de torsion du dispositif de serrage pour le verrouillage par l'intermédiaire d'un levier (51) fixé de façon articulée.

21. Un repose-pieds selon une des revendications 16 à 20 caractérisé par un dispositif de ressort (7) exerçant une force d'ajustage horizontal.

22. Un repose-pieds selon revendication 2 et/ou 21 caractérisé en ce que le dispositif de ressort (7) est fixé au châssis (2).

23. Un repose-pieds selon une des revendications 1 à 22 caractérisé en ce que le repose-pieds (1) est guidé des deux côtés, au moins un des dispositifs d'ajustage (3, 4, 5) étant prévu à l'un des côtés.

24. Un repose-pieds selon une des revendications 1 à 23 caractérisé en ce que le levier d'arrêt (6) saillit dans la portée de la main d'une personne utilisant le repose-pieds (1 ).

25. Un repose-pieds selon une des revendications 1 à 24 caractérisé en ce que le repose-pieds (1) comprend au moins un interrupteur à pédale (14) actionné par le pied après le verrouillage du repose-pieds (1).

26. Un repose-pieds selon revendication 25, caractérisé en ce qu'un seul dispositif de serrage étant desserré, l'interrupteur à pédale (14) ne peut transmettre aucun signal de commande.

## Claims

1. Footrest (1), fixed to a framework (2), with a height-adjusting device (3) for adjusting the height of said footrest in the framework (2), comprising a lever (22) connected at one end with the footrest (1) and at the other end articulated at the framework (2), characterized in that the height-adjusting device (3) is provided with:
a) fastened to the framework (2) a coulisse (24) in which a rod (31) connected with the footrest (1) is guidable,
b) a clamping device (32, 33) on the rod (31) for clamping the rod (31) in the coulisse (24), and
c) said clamping device (32, 33) connected with a stop lever (6) for releasing or locking of the clamping device (32, 33) in the coulisse (24).

2. Footrest according to claim 1, characterized by a spring device (7) exerting mainly an upward-height-adjusting force.

3. Footrest according to claim 1 or 2, characterized in that the clamping device (32, 33) comprises an eccentric mechanism (33) on whose one part (34) a stop lever (6) is provided for twisting thereof, whose other part (35) relative to the lever (22) articulated at the framework (2) is fixed against rotation and through said clamping device (32, 33) the rod (31) is axially guided, whereby in the interlocking position on the one hand by the rod (31) and on the other hand by the eccentric mechanism (33) forces counteracting the clamping in the coulisse (24) are exerted.

4. Footrest according to claim 3, characterized by a stop (32) fixable on the rod (31) on the side lying opposite the eccentric mechanism (33) of the coulisse (24).

5. Footrest according to claim 3 or 4, characterized in that the one part (34) of the eccentric mechanism (33) on the side opposing the other part (35), has a receiver or a groove (34a) for the stop lever (6).

6. Footrest which is fixed to a framework (2), especially according to one of the claims 1 to 5, with an angle-adjusting device (4) for adjusting the angle position of the footrest (1) in the framework (2) which shows a footrest holder (12) which is pivotable around an axis, characterized in that the angle-adjusting device (4) shows
a) a guideway (12b) concentric to the axis of rotation
b) a clamping device (42) by which the footrest holder (12), over the concentric guideway (12b) is clampable opposite the framework (2),
c) a torsion element (41) for twisting of the clamping device (42) for releasing or locking thereof, and
d) a stop lever (6) co-acting with the torsion element (41) for twisting of the adjusting element (41 ).

7. Footrest according to claim 6, characterized in that the clamping device (42) is formed by a threaded part (43) and a threaded counter part (44), whose one part is mountable and guidable in the concentric guideway (12b) whereby the threaded part (43) or the threaded counter part (44) projects through the framework (2) and engages into the respective other part (44, 43) and the torsion element (41) either twists the threaded part (43) or the threaded counter part (44), whereby the respective other part (44, 43) is guided without twisting.

8. Footrest according to claim 6 or 7 and one of the claims 1 to 5, characterized in that one single stop lever (6) is provided.

9. Footrest according to claim 8, characterized in that the torsion element is a turning lever (41), in one piece with the twistable part (43) of the clamping device (42) and into which a part of the stop lever (6) engages, taking it along in the direction of rotation.

10. Footrest according to claim 9, characterized in that the transporting part is a projection (62) in one piece with the stop lever (6), engaging into a slotted hole (41 a) of the turning lever (41).

11. Footrest according to claim 9 or 10, characterized in that a connection (45, 41 b, 43a) on release makes possible a relative dis- alignment between the turning lever (41) and the twistable part (43) of the clamping device (42).

12. Footrest according to one of the claims 6 to 11, characterized in that the concentric guideway is a slotted hole (12b) and the non- twistable part (44) of the clamping device (42) possesses a shoulder (44a) guidable in the slotted hole (12b) and adapted to the width measurements thereof.

13. Footrest according to one of the claims 8 to 12, characterized in that the footrest holder (12) is formed by angle brackets fixable to the footrest (1) which are connected over a distance with one another by a collar (14) separated by the rod (31

14. Footrest according to claim 13, characterized in that the collar (14) surrounds the rod (31 ).

1 5. Footrest according to one of the claims 8 to 14, characterized by a distance plate (37) on the one hand non-pivotably acting on_the non- twistable part (35) of the eccentric mechanism (33) and on the other hand on the non- twistable part (44) of the clamping device (42) respectively.

16. Footrest, fixed to a framework (2) especially according to one of the claims 1 to 5 and/or one of the claims 6 to 15, with a horizontal-adjusting-device (5) for adjusting of the framework (2) in the horizontal line, characterized in that the horizontal-adjusting device (5) shows
a) an anchorage in one piece with the underground, on which the framework (2) is horizontally guidable,
b) a clamping device for clamping the framework (2) on the anchorage, and
c) a stop lever (6) co-acting with the clamping device for releasing or locking of the clamping device.

17. Footrest according to claim 16, and according to one of the claims 1 to 15, characterized in that a single stop lever (6) is provided.

18. Footrest according to claim 16 or 17, characterized in that the clamping device is an eccentric mechanism.

19. Footrest according to claim 16 or 17, characterized in that the clamping device is a clamping or locking mechanism.

20. Footrest according to one of the claims 17 to 19, characterized in that the stop lever (6) is connected with the twistable part for locking of the clamping device by an articulatedly fixed lever (51 ).

21. Footrest according to one of the claims 16 to 20, characterized by a spring device (7) exerting a horizontal adjusting force.

22. Footrest according to claim 2 and/or 21 characterized in that the spring device (7) is fixed to the framework (2).

23. Footrest according to one of the claims 1 to 22, characterized in that the footrest (1) is guided at both sides, whereby at least one of the adjusting devices (3, 4, 5) is provided on one of the sides.

24. Footrest according to one of the claims 1 to 23, characterized in that the stop lever (6) projects into the vicinity of the hand of a person using the footrest (1).

25. Footrest according to one of the claims 1 to 24, characterized in that the footrest (1) comprises after locking of the footrest (1) at least one footswitch (14) activatable by foot pressure.

26. Footrest according to claim 25, characterized in that with at least one released clamping device the footswitch (14) cannot transmit an operating signal.
